# EUROPÄISCHE PATENTSCHRIFT

(11) **EP 2 455 530 B1**
(45) Veröffentlichungstag und Bekanntmachung des Hinweises auf die Patenterteilung: **31.10.2018**
(21) Anmeldenummer: 11009100.6
(22) Anmeldetag: 16.11.2011
(51) Int. Cl.: D06F 43/06, D06F 95/00, D06F 35/00, D06F 17/00

(54) **Verfahren und Vorrichtung zur Behandlung, insbesondere Nassbehandlung von Wäsche**
Method and device for treating, in particular wet treating, articles of laundry
Procédé et dispositif destinés au traitement, notamment au traitement humide du linge

(30) Priorität: 19.11.2010 DE 102010051735
(43) Veröffentlichungstag der Anmeldung: 23.05.2012
(73) Patentinhaber: Herbert Kannegiesser GmbH, 32602 Vlotho (DE)
(72) Erfinder: Bringewatt, Wilhelm, 32457 Porta Westfalica (DE); Heinz, Engelbert, 32602 Vlotho (DE)
(74) Vertreter: Möller, Friedrich

(56) Entgegenhaltungen:
- EP-A1- 1 690 975
- GB-A- 648 609
- US-A1- 2006 130 243

## Beschreibung

Die Erfindung betrifft ein Verfahren zur Nassbehandlung von Wäsche gemäß dem Oberbegriff des Anspruchs 1. Des Weiteren betrifft die Erfindung eine Vorrichtung zur Nassbehandlung von Wäsche gemäß dem Oberbegriff des Anspruchs 9.

In gewerblichen Wäschereien werden Wäschestücke verschiedenen Behandlungen unterzogen. Die wesentlichen Behandlungen sind die Nassbehandlung, wie das Waschen und gegebenenfalls eine Nachbehandlung, beispielsweise eine Ausrüstbehandlung, und das Glätten, insbesondere Mangeln.

Vor allem das Waschen erfolgt bisher in Waschmaschinen mit einer drehend antreibbaren Trommel. Ein Wäscheposten wird bei drehender Trommel in einer Behandlungsflüssigkeit bewegt, und dabei gewaschen, insbesondere vorgewaschen und klargewaschen. Auch eine Nachbehandlung wie zum Beispiel das Ausrüsten des Wäschepostens erfolgt in einer entsprechenden Behandlungsflüssigkeit in der drehenden Trommel. Nach dem Waschen werden die Wäschestücke gegebenenfalls nach einem vorherigen Entwässern und/ oder Trocknen geglättet. Das Glätten erfolgt hauptsächlich mit einer Mangel. Das Eingeben der Wäschestücke in die Mangel oder einer sonstigen Glätteinrichtung erfolgt durch eine sogenannte Eingabemaschine, die gegenüberliegende Eckbereiche eines Rands jeweils eines Wäschestücks an Klammern ergreift, ausbreitet, und in die Mangel oder dergleichen eingibt.

Obwohl sich bekannte Behandlungsweisen, insbesondere Waschmaschinen mit drehend antreibbaren Trommeln, über Jahrzehnte bewährt haben, verfügen sie doch über einige Nachteile. Vor allem die drehende Lagerung der Trommel und der Antrieb derselben sind aufwendig und störanfällig. Der drehende Antrieb der Trommel erfordert verhältnismäßig viel Energie, und zwar vor allem auch deshalb, weil die Behandlungsflüssigkeit infolge des drehenden Antriebs der Trommel mitbewegt werden muss. Außerdem werden vor allem Wäschestücke aus empfindlichen Materialien durch das postenweise Waschen in der drehenden Trommel nicht unerheblichen mechanischen Belastungen ausgesetzt.

Aus der Schrift US 2006/0130243 A1 ist es bekannt, dass in Vorrichtungen zum Waschen von einzelnen Wäschestücken die Wäschestücke bereichsweise und von einer Seite mit Ultraschall beaufschlagt werden. Bei diesem Verfahren wird jedoch nur eine Seite des Wäschestücks behandelt. Für die Behandlung der gesamten Seite des Wäschestücks muss ein die Ultraschallschwingungen erzeugender Ultraschallkopf über die gesamte Seite verfahren werden. Dieses Verfahren gestaltet sich als besonders zeitaufwendig und reinigt das Wäschestück nur teilweise.

Auch das Dokument GB 648 609 offenbart ein Verfahren sowie eine Vorrichtung zum Reinigen von Schmutzwäsche durch Beaufschlagung mit Ultraschallwellen. Allerdings werden bei diesem Verfahren mehrere Wäschestücke gleichzeitig einem Ultraschallbad in einem beliebigen Zustand zugeführt. Diese Behandlung ist weder besonders effizient noch schonend für die Wäschestücke.

Ausgehend vom Vorstehenden liegt der Erfindung die Aufgabe zugrunde, ein Verfahren und eine Vorrichtung zum einfachen, energiesparenden und schonenden Behandeln, insbesondere Nassbehandeln, von Wäsche zu schaffen.

Ein Verfahren zur Lösung dieser Aufgabe weist die Maßnahmen des Anspruchs 1 auf. Demnach ist vorgesehen, die Behandlungsflüssigkeit in einem Becken in Schwingungen zu versetzen. Dadurch wird die Wäsche von der ansonsten unbewegten Behandlungsflüssigkeit gewaschen. Vorzugsweise wird die Wäsche von der nur in Schwingungen versetzten Behandlungsflüssigkeit ohne eine an sich übliche Aufteilung des Waschvorgangs in eine Vorwäsche und eine Klarwäsche in einem einzigen Vorgang gewaschen, insbesondere fertiggewaschen. Das Verfahrens sieht es vor, dass die Wäschestücke frei liegend und ganz in der Behandlungsflüssigkeit eingetaucht, einzeln im mindestens teilweise ausgebreiteten Zustand an mindestens einer Klammer hängend oder von mindestens einer Klammer gehalten durch die in Schwingungen versetzte Behandlungsflüssigkeit hindurchgezogen werden.

Bevorzugt ist es vorgesehen, die Behandlungsflüssigkeit in mindestens einem unbewegten Becken oder einem sonstigen Behälter in Schwingungen zu versetzen. Das unbewegte Becken wird im Gegensatz zur Trommel bekannter Waschmaschinen nicht drehend angetrieben. Das Becken verändert seine Lage beim Behandeln der Wäschestücke nicht. Das Becken kann ortsfest in der Wäscherei installiert werden und erfordert keinerlei Bewegungsantriebe. Das somit stillstehende Becken erfordert somit keine Energie zur Bewegung desselben. Das Behandeln, insbesondere Waschen, der Wäschestücke erfolgt im Wesentlichen nur durch Schwingungen der Behandlungsflüssigkeit.

Die Behandlungsflüssigkeit wird bevorzugt durch Druckwellen, bei denen es sich bei einer bevorzugten Ausgestaltung der Erfindung um Schallwellen wie insbesondere Ultraschallwellen handelt, in Schwingungen versetzt. Die Erfindung sieht somit ein Ultraschallwaschen der Wäschestücke vor. Zusätzlich oder alternativ können andere Mittel vorgesehen sein, um Druckwellen im Becken zu erzeugen, beispielsweise mechanische, elektrische oder hydraulische Schwingungs- und/oder Unwuchterzeuger. Auch durch solche Mittel lassen sich Druckwellen mit verhältnismäßig wenig Energie erzeugen und dadurch die Behandlungsflüssigkeit in solche Schwingungen versetzen, die eine wirksame Nassbehandlung, insbesondere ein wirksames Waschen, der Wäsche zur Folge haben.

Eine bevorzugte Weiterbildung des Verfahrens sieht es vor, die Wäsche im mindestens größtenteils ausgeweitetem Zustand, durch die in Schwingungen versetzte Behandlungsflüssigkeit hindurchzubewegen. Bevorzugt werden die Wäschestücke einzeln, ohne dass sich benachbarte Wäschestücke berühren, durch die in Schwingungen versetzte Behandlungsflüssigkeit hindurchbewegt, und zwar insbesondere kontinuierlich. Dadurch, dass die Wäschestücke einzeln, ohne sich gegenseitig zu berühren und insbesondere im ausgebreiteten Zustand durch die Behandlungsflüssigkeit gezogen werden, kann eine wirksame Wäsche der Wäschestücke mit der in Schwingungen versetzten Behandlungsflüssigkeit erfolgen. Weil die Wäschestücke sich nicht gegenseitig berühren bzw. überdecken, sind sie allseitig von der in Schwingungen versetzten Behandlungsflüssigkeit umgeben, was diese Art der Nassbehandlung, insbesondere der Ultraschallwäsche, besonders wirksam macht. Durch die in Schwingungen versetzte Behandlungsflüssigkeit findet eine Bewegung zwischen der Wäsche und der Behandlungsflüssigkeit statt. Zusätzlich entsteht eine Relativbewegung zwischen der Wäsche und der Behandlungsflüssigkeit durch das vorzugsweise kontinuierliche Hindurchziehen der Wäsche durch die Behandlungsflüssigkeit. Das verstärkt die Wirksamkeit der Reinigung. Durch die genannten Maßnahmen findet nur durch die Schwingung in der Behandlungsflüssigkeit bei ansonsten unbewegter Behandlungsflüssigkeit, insbesondere stillstehendem Becken oder Behälter zur Aufnahme der Behandlungsflüssigkeit, eine wirksame Wäsche statt, die herbeigeführt bzw. mindestens unterstützt wird durch die Schwingung in der Behandlungsflüssigkeit und gegebenenfalls das Hindurchbewegen der Wäsche durch die Behandlungsflüssigkeit.

Bevorzugt wird jedes Wäschestück beim Hindurchziehen durch die in Schwingungen versetzte Behandlungsflüssigkeit an zwei Klammern gehalten, die gegenüberliegenden Eckbereichen einer Kante des Wäschestücks zugeordnet sind. Von diesen zwei Klammern kann das Wäschestück ausgebreitet gehalten und durch die in Schwingungen versetzte Behandlungsflüssigkeit hindurchgezogen werden.

Eine bevorzugte Weiterbildung sieht es vor, dass die Wäschestücke einzeln mit benachbarten Eckbereichen einer Kante mindestens teilweise ausgebreitet an Klammern gehalten durch die Behandlungsflüssigkeit hindurchgezogen werden. Dadurch sind die mindestens teilweise ausgebreiteten Wäschestücke uneingeschränkt von der Behandlungsflüssigkeit zugänglich. Vor allem aber können die einzeln an den Klammern ausgebreitet gehaltenen Wäschestücke von den gleichen Klammern nachfolgenden Behandlungen zugeführt werden. Jedes Wäschestück braucht so nur einmal vor der Wäsche in die beiden gegenüberliegende Eckbereiche einer Kante, insbesondere einer Vorderkante, haltenden Klammern eingegeben zu werden. Die einzelnen Wäschestücke können dann von den Klammern mehreren aufeinanderfolgenden Behandlungen zugeführt werden, ohne dass ein Umhängen der einzelnen Wäschestücke an andere Klammern erforderlich ist.

Bevorzugt ist es vorgesehen, die einzelnen an Klammern gehaltenen Wäschestücke von den Klammern einer Einrichtung zum Glätten der Wäschestücke, vorzugsweise einer Mangel, zuzuführen. Weil die Klammern das jeweilige Wäschestück im ausgebreiteten Zustand bei den vorausgegangenen Behandlungen, insbesondere beim Waschen, halten, kann das Wäschestück von diesen Klammern im ausgebreiteten Zustand der Mangel oder dergleichen zugeführt werden, ohne dass es zuvor an normalerweise vor Mangeln angeordnete Eingabemaschinen zum Ausbreiten des Wäschestücks und diesen zugeordneten anderen Klammern übergeben werden muss. Gegebenenfalls kann es vorgesehen sein, zum Eingeben des Wäschestücks in die Mangel oder dergleichen den Abstand der gegenüberliegende Eckbereiche einer Vorderkante des Wäschestücks haltenden Klammern zu vergrößern, damit die Vorderkante des Wäschestücks beim Eingeben in die Mangel oder dergleichen mehr gestreckt wird. Dieses kann ohne ein Übergeben des Wäschestücks an andere Klammern geschehen, indem der Abstand derjenigen Klammern, die das Wäschestück auch durch insbesondere die Nassbehandlung transportieren, vergrößert wird und so das betreffende Wäschestück stärker gespreizt wird.

Eine vorteilhafte Ausgestaltung des Verfahrens sieht es vor, dass die Klammern das daran jeweils gehaltene einzelne Wäschestück nach dem Waschen durch bzw. über eine Entwässerungs- und/oder Trockenstrecke bewegen und erst danach die Klammern das einzelne Wäschestück in die Mangel oder dergleichen eingeben. Auf diese Weise kann ein Umklammern der Wäschestücke für unterschiedliche Behandlungen vermieden werden und die Wäschestücke können auch so, wie sie zuvor gewaschen worden sind, von den gleichen Klammern an die Mangel oder dergleichen überführt werden.

Eine Vorrichtung zur Lösung der eingangs genannten Aufgabe weist die Merkmale des Anspruchs 9 auf. Demnach ist der Behälter bzw. das Becken zur Aufnahme der Behandlungsflüssigkeit, insbesondere der Waschflüssigkeit, als unbewegbarer, also stillstehender bzw. ortsfester, Behälter ausgebildet. Außerdem sind dem Behälter mindestens ein Mittel zur Erzeugung von Schwingungen der Behandlungsflüssigkeit und wenigstens eine Transporteinrichtung zum Hindurchbewegen der Wäsche durch die Behandlungsflüssigkeit im Behälter zugeordnet. Durch den stillstehenden Behälter oder das stillstehende Becken erübrigt sich eine drehbare Lagerung sowie ein drehender Antrieb herkömmlicher Trommel. Dadurch kann die erfindungsgemäße Vorrichtung sehr viel einfacher und kostengünstiger aufgebaut sein. Die bei herkömmlichen Vorrichtungen dieser Art durch ein Drehen der Trommel hervorgerufenes Bewegen der Behandlungsflüssigkeit wird erfindungsgemäß ersetzt durch mindestens ein Mittel zur Erzeugung von Schwingungen in der Behandlungsflüssigkeit. Dieses Mittel kann sehr einfach aufgebaut sein und erfordert nur wenig Energie. Hindurchbewegt werden die einzelnen Wäschestücke durch den unbewegten Behälter mit der darin abgesehen von den Schwingungen stillstehenden Behandlungsflüssigkeit durch die Transporteinrichtung. Mindestens eine Transporteinrichtung ist ohnehin bei Vorrichtungen dieser Art erforderlich, so dass dadurch die Vorrichtung dadurch nicht aufwendiger wird. Die Transporteinrichtung weist außerdem verfahrbare Klammern auf zum Halten der Wäschestücke- Von den Kammern können die Wäschestücke einzeln im vorzugsweise freihängenden und/oder gespreizten bzw. ausgebreiteten Zustand nicht nur zum Waschen durch die Behandlungsflüssigkeit bewegt bzw. gezogen werden. Vielmehr können einzelne Wäschestücke auch von den gleichen Klammern durch nachfolgende Behandlungsbereiche hindurchtransportiert werden, insbesondere im von den Klammern ausgestreckt gehaltenen Zustand direkt in die Mangel oder eine sonstige Einrichtung zum Glätten von Wäschestücken übergeben werden. Dadurch kann sich eine Eingabemaschine zum gespreizten Eingeben von Wäschestücken in die Mangel oder dergleichen erübrigen.

Gemäß einer vorteilhaften Weiterbildung der Vorrichtung ist das mindestens eine Mittel zur Erzeugung von Schwingungen in der Behandlungsflüssigkeit als eine Sonotrode, vorzugweise ein Ultraschall-Schwinger, ausgebildet. Besonders zweckmäßig ist es, mehrere Sonotroden bzw. Ultraschall-Schwinger vorzusehen.

Bevorzugt ist das oder jedes Mittel zur Erzeugung von Schwingungen in der Behandlungsflüssigkeit mindestens einer Wandung des Behälters zugeordnet. Besonders vorteilhaft ist es, mehrere Sonotroden bzw. Ultraschall-Schwinger vorzusehen, die unterschiedlichen Wandungen, gegebenenfalls auch allen Wandungen, des Behälters zugeordnet sind, und zwar insbesondere außenseitig. Durch das mindestens eine Mittel zur Erzeugung von Schwingungen wird die betreffende Wandung des Behälters angeregt, insbesondere in Schwingungen bzw. Vibrationen versetzt. Diese Schwingungen bzw. Vibrationen werden dann von der jeweiligen Wandung an die im Behälter befindliche Behandlungsflüssigkeit übertragen, wodurch die Behandlungsflüssigkeit in Schwingungen versetzt wird.

Weiterhin ist es vorgesehen, dass die Transporteinrichtung mehrere verfahrbare Klammerpaare aufweist, wobei jedes Klammerpaar zum Halten gegenüberliegender Eckbereiche einer Kante eines einzelnen Wäschestücks ausgebildet ist. Von den Kammern können die Wäschestücke einzeln im vorzugsweise freihängenden und/oder gespreizten bzw. ausgebreiteten Zustand nicht nur zum Waschen durch die Behandlungsflüssigkeit bewegt bzw. gezogen werden. Vielmehr können einzelne Wäschestücke auch von den gleichen Klammern durch nachfolgende Behandlungsbereiche hindurchtransportiert werden, insbesondere im von den Klammern ausgestreckt gehaltenen Zustand direkt in die Mangel oder eine sonstige Einrichtung zum Glätten von Wäschestücken übergeben werden. Dadurch kann sich eine Eingabemaschine zum gespreizten Eingeben von Wäschestücken in die Mangel oder dergleichen erübrigen.

Nach einer anderen bevorzugten Ausgestaltung der Vorrichtung sind die Klammern im in der Behandlungsflüssigkeit eingetauchten Zustand in Behandlungsrichtung durch den Behälter mit der Behandlungsflüssigkeit hindurchziehbar. Dadurch kann von den Klammern ein daran gehaltenen Wäschestücks in die Behandlungsflüssigkeit eingetaucht werden, so dass sich das jeweilige ausgebreitete Wäschestück im vollständig in die in Schwingungen versetzte Behandlungsflüssigkeit eingetauchten Zustand vorzugsweise kontinuierlich durch die Behandlungsflüssigkeit hindurchziehbar ist.

Eine weitere vorteilhafte Ausgestaltung der Vorrichtung sieht es vor, dem Behälter mindestens eine Mangel oder eine sonstige Einrichtung zum Glätten der Wäschestücke nachzuordnen und den Förderer so auszubilden, dass von den Klammern das darin ausgebreitet gehaltene, gewaschene Wäschestück direkt in die Mangel oder dergleichen eingebbar ist. Gegebenenfalls kann es vorgesehen sein, dass zwischen dem Behälter zum Waschen der Wäschestücke und der Mangel oder dergleichen andere Behandlungen der Wäschestücke stattfinden, beispielsweise ein Entwässern und/oder ein Trocknen bzw. mindestens ein Vortrocknen. Sowohl das Entwässern als auch das Trocknen können auf verschiedene Weisen geschehen. Im einfachsten Falle kann das Entwässern durch Abtropfenlassen der Wäschestücke und das Trocknen durch Lufttrocknen erfolgen. Das Entwässern bzw. das Trocknen können unterstützt werden durch Luftstrahlen, insbesondere Heißluftstrahlen.

Bevorzugte Ausführungsbeispiele der Erfindung werden nachfolgend anhand der Zeichnung näher erläutert. In dieser zeigen:
- Fig. 1: eine schematische Darstellung einer Vorrichtung zum Waschen von Wäschestücken im Längsschnitt,
- Fig. 2: die Vorrichtung der Fig. 1 mit einer nachgeordneten Mangel,
- Fig. 3: ein weiteres Ausführungsbeispiel einer Vorrichtung zum Waschen von Wäschestücken in einem Längsschnitt analog zur Fig. 1, und

Die in der Fig. 1 gezeigte Vorrichtung dient zum Waschen von nur andeutungsweise dargestellten Wäschestücken 10. Bei den Wäschestücken 10 handelt es sich bevorzugt um Flachwäsche in insbesondere viereckiger Gestalt. Die Erfindung eignet sich aber auch zum Waschen von anderen Wäschestücken 10, beispielsweise Bekleidungsstücken, Fußmatten, Wäscherollen (Handtuchrollen) oder dergleichen. Die Wäschestücke 10 werden in der Vorrichtung in einem Durchgang gewaschen. Es ist auch denkbar, zwei oder noch mehrere Vorrichtungen der Fig. 1 in Behandlungsrichtung 11 aufeinanderfolgend anzuordnen, sodass in der ersten Vorrichtung eine Vorwäsche erfolgt und in der darauffolgenden Vorrichtung eine Klarwäsche.

Die Vorrichtung verfügt über einen zum Waschen der Wäschestücke 10 dienenden Behälter, der im Ausführungsbeispiel der Fig. 1 als ein längliches rinnen- oder trogartiges Becken 12 ausgebildet ist. Das Becken 12 ist feststehend am vorgesehenen Ort der Wäscherei installiert und somit unbeweglich. Das Becken 12 erfordert dadurch im Vergleich zu den angetriebenen Trommeln von bekannten Durchlaufwaschmaschinen über keinen Antrieb. Das Becken 12 verfügt über einen ebenen Boden 13, der von einer umlaufenden aufrechten Wandung, und zwar Längsseitenwände 14 und Querseitenwände 15 umgeben ist. Die Längsseitenwände 14 und die Querseitenwände 15 verlaufen rechtwinklig zum ebenen Boden 13. Es ist auch denkbar, dass abweichend vom gezeigten Ausführungsbeispiel die Längsseitenwände 14 und/oder die Querseitenwände 15 schräg, also unter einem Winkel von größer als 90° zum Boden 13, verlaufen. Im gezeigten Ausführungsbeispiel ist jeder Querseitenwand 15 ein oberer Rand 16 zugeordnet. Ein solcher oberer Rand kann auch an den Längsseitenwänden 14 vorhanden sein.

Im Becken 12 befindet sich Behandlungsflüssigkeit 17 zum Waschen der Wäschestücke 10. Der Wasserstand der Behandlungsflüssigkeit 17 im Becken 12 ist so gewählt, dass die Wäschestücke 10 beim Waschen vollständig in der Behandlungsflüssigkeit 17 eingetaucht sind.

Die Behandlungsflüssigkeit 17 wird im Becken 12 zum Waschen der Wäschestücke 10 in Schwingungen versetzt. Abgesehen von den Schwingungen erfolgt keine weitere Bewegung der Behandlungsflüssigkeit 17 im Becken 12. Die Schwingungen der Behandlungsflüssigkeit 17 im Becken 12 werden erzeugt durch an den Wandungen des Beckens 12 vorgesehene Schwingungserzeuger oder auch Vibratoren. Im gezeigten Ausführungsbeispiel sind außerhalb des Beckens 12 Sonotroden 18 vorgesehen, die mit den Außenseiten sowohl des Bodens 13, der beiden Längsseitenwände 14 und auch der beiden Querseitenwände 15 in Verbindung stehen. Die Sonotroden 18 sind bevorzugt als Ultraschallschwinger ausgebildet, die alle Wandungen des Beckens 12 erregen, nämlich in Schwingungen bzw. in Vibration versetzen. Die Vibrationen bzw. Schwingungen der Wandungen des Beckens 12 werden auf die Behandlungsflüssigkeit 17 im Becken 12 übertragen und dadurch die Behandlungsflüssigkeit 17 in Schwingung versetzt. Die Sonotroden 18 oder sonstige Schwingungserzeuger oder Vibratoren sind bevorzugt an solchen Stellen des Beckens 12 angebracht, insbesondere an solchen Stellen der Längsseitenwände 14, der Querseitenwände 15 und des Bodens 13, dass die Behandlungsflüssigkeit 17 im Becken 12 möglichst gleichmäßig in Schwingung versetzt wird. Denkbar ist es auch nur einigen ausgewählten Wandungen des Beckens 12 Sonotroden 18 oder dergleichen zuzuordnen.

Die Wäschestücke 10 werden von mindestens einem Förderer 19 oberhalb des Beckens 12 in Behandlungsrichtung 11 durch das Becken 12 gezogen. Im Ausführungsbeispiel der Fig. 1 sind zwei parallele, gleiche Förderer 19 vorgesehen. Jeder Förderer 19 verfügt über eine umlaufende im Kreislauf geführte Förderstrecke 20, von der in der Fig. 1 nur ein sich parallel über dem Becken 12 erstreckender geradliniger Abschnitt symbolisch dargestellt wird. Jede Förderstrecke 20 kann durch eine oder auch mehrere parallele umlaufende Förderschienen gebildet sein, in denen symbolisch in der Fig. 1 dargestellte Laufwagen 21 verfahrbar sind. Von in oder an der Förderschiene entlang bewegbare, umlaufend angetriebene Förderstränge, beispielsweise Förderketten, werden die Laufwagen 21 an der Förderschiene längs der Förderstrecke 20 weiterbewegt. An jedem Laufwagen 21 ist eine nach unten gerichtete Haltestange 22 angeordnet, die am unteren Ende eine Klammer 23 trägt. Im gezeigten Ausführungsbeispiel ist durch eine untere rechtwinklige Abknickung der Haltestangen 22 die Klammer 23 so ausgerichtet, dass hier ihr nicht gezeigtes Klammermaul in einer horizontalen Ebene liegt. Im Klammermaul der Klammer 23 ist ein Abschnitt des Wäschestücks 10 fixiert.

Bei der hier gezeigten Vorrichtung wird jedes Wäschestück 10 von zwei gleichen Klammern 23 gehalten, die auf einer horizontalen Linie, die quer zur Behandlungsrichtung 11 verläuft mit Abstand nebeneinanderliegen. In der Darstellung der Fig. 1 ist die das jeweilige Wäschestück 10 haltende zweite Klammer verdeckt hinter der ersten Klammer 23, sodass nur diese erste bzw. vordere Klammer 23 sichtbar ist. Die jedes Wäschestück 10 haltenden Klammern 23 weisen einen solchen Abstand auf, dass sie gegenüberliegende Eckbereiche einer sich quer zur Behandlungsrichtung 11 horizontal ausgebreiteten bzw. ausgestreckten Vorderkante 24 des Wäschestücks 10 halten.

Da verschieden große Wäschestücke 10 mit unterschiedlich langen Vorderkanten 24 in der Regel aufeinanderfolgen, können die Abstände der ein Wäschestück 10 haltenden Klammern 23 veränderbar sein. Dieses kann auf verschiedene Weise erfolgen, beispielsweise durch ein Verschwenken mindestens einer Haltestange 22 in einer quer zur Behandlungsrichtung 11 verlaufenden vertikalen Ebene. Es ist aber auch denkbar, dass die ein Wäschestück 10 haltenden Klammern 23 einen Abstand aufweisen, der nur so groß ist, dass ohne eine Veränderung dieses Abstands Wäschestücke 10 aller in Betracht kommenden Größen erfasst werden können. Dann werden größere Wäschestücke 10 nicht an den gegenüberliegenden Ecken der Vorderkante 24 von den Klammern ergriffen sondern nur mit einem zwischen den gegenüberliegenden Ecken liegenden mittleren Bereich der Vorderkante 24 oder die Vorderkanten 24 größerer Wäschestücke 10 hängen zwischen den Klammern 23 stärker durch.

Beim Ausführungsbeispiel der Fig. 1 ist am Ende jeder Haltestange 22 eine Klammer 23 angeordnet. Die im Becken 12 nebeneinanderliegenden Klammern 23 befinden sich dann an zwei parallelen Förderern 19 mit parallelen Förderstrecken 20 und synchron in Behandlungsrichtung 11 längs den parallelen Förderstrecken 20 weiterbewegten Laufwagen 21. Alternativ ist es auch denkbar, nur einen einzigen umlaufenden Förderer 19 vorzusehen, bei dem an der gleichen Haltestange 22 jedes Laufwagens 21 zwei mit entsprechendem Abstand nebeneinanderliegende Klammern 23 gleichzeitig befestigt sind.

Bei der hier gezeigten Vorrichtung sind die Haltestangen 22 längenveränderlich. Dadurch können die Klammern 23 mit einem Wäschestück 10 über die Ränder 16 der Querseitenwände 15 hinwegbewegt werden. Im Bereich des Beckens 12 sind von den Haltestangen 22 die Klammern 23 absenkbar in die Behandlungsflüssigkeit 17. Alternativ ist es auch denkbar, vor und hinter dem Rand 16 jeder Querseitenwand 15 die Förderstrecke 20 mit einem schrägen Verlauf zu versehen, sodass die Klammern 23 entlang der Förderstrecke 20 auf- und abfahrbar sind zum Eintauchen in die Behandlungsflüssigkeit 17 am Anfang des Beckens 12 und zum Austauchen aus der Behandlungsflüssigkeit 17 am Ende des Beckens 12.

Die Fig. 2 zeigt die Vorrichtung zum Waschen der Wäschestücke 10 gemäß der Fig. 1 mit einer in Behandlungsrichtung 11 nachfolgenden Mangel 25. Die Mangel 25 folgt auf den in Behandlungsrichtung 11 hinteren Rand 16 des die Behandlungsflüssigkeit 17 enthaltenden Beckens 12. Im gezeigten Ausführungsbeispiel ist dazu der Rand 16 an der hinteren Querseitenwand 15 verlängert bis zur Einlaufseite 26 der Mangel 25. Der Rand 16 kann mit einer Mangelmulde 27 der Mangel 25 an der Einlaufseite 26 der Mangel 25 verbunden sein. Der bis zur Mangel 25 verlängerte Rand 16 verläuft im gezeigten Ausführungsbeispiel etwa horizontal. Er kann aber auch zur Mangel 25 hin schräg ansteigend oder schräg abfallend verlaufen.

Durch die Verlängerung des Randes 16 der hinteren Querseitenwand 15 des Beckens 12 entsteht zwischen dem Ende des Beckens 12 und der Mangel 25 eine Auflagenfläche 28 für die gewaschenen Wäschestücke 10. Die Auflagefläche 28 kann zum Ablauf von Behandlungsflüssigkeit 17, insbesondere der in den Wäschestücken 10 gebundenen Behandlungsflüssigkeit 17, perforiert oder gitter- bzw. netzartig ausgebildet sein.

Denkbar ist es, zwischen dem Ende des Beckens 12 und der Mangel 25 einen in der Fig. 2 nicht gezeigten zusätzlichen Behandlungsabschnitt zum Entwässern und/oder Trocknen, insbesondere Vortrocknen, der Wäschestücke 10 vorzusehen. Insbesondere das Vortrocknen kann durch Lufttrocknung erfolgen, wobei es denkbar ist, die Trockenzeit durch eine Beaufschlagung der Wäschestücke 10 im Bereich der Auflagefläche 28 mit Luftstrahlen, insbesondere Heißluftstrahlen, Heizstrahler oder dergleichen zu verringern. Im Falle der Entwässerung und/oder Trocknung der Wäschestücke 10 zwischen dem Becken 12 und der Mangel 25 ist vorteilhaft, die Auflagefläche 28 mit einer Länge zu versehen, die größer ist als in der Fig. 2 gezeigt und ausreicht, die Wäschestücke 10 vor der Mangel 25 in ausreichendem Maße zu trocknen oder zumindest vorzutrocknen.

Das erfindungsgemäße Verfahren wird nachfolgend unter Bezugnahme auf die Fig. 1 und 2 näher beschrieben:
Jeweils ein einzelnes Wäschestück 10 wird manuell mit gegenüberliegenden Eckbereichen der Vorderkante 24 in die auf einer horizontalen quer zur Behandlungsrichtung 11 verlaufenden Linie nebeneinanderliegenden Klammern 23 eingegeben. Dies geschieht an mindestens einer in Behandlungsrichtung 11 gesehen vor dem Becken 12 angeordneten Beladestationen, Die Beladestation zum Eingeben einzelner Wäschestücke 10 in die Klammern 23 ist in den Fig. 1 und 2 nicht dargestellt.

Nach dem Eingeben eines Wäschestücks 10 in die nebeneinanderliegenden Klammern 23 wird das an den Klammern 23 mit quer zur Behandlungsrichtung 11 verlaufender horizontaler Vorderkante 24 frei hängende über den Rand 16 an der vorderen Querseitenwand 15 des Beckens 12 hinweggezogen. Danach wird das Wäschestück 10 von den Klammern 23 abgesenkt in die Behandlungsflüssigkeit 17 im Becken 12. Das Wäschestück 10 wird nun im in Wesentlichen flachliegenden ausgebreiteten Zustand von den Klammern 23 durch die Behandlungsflüssigkeit 17 im Becken 12 hindurchgezogen. Dabei ist das ausgebreitete Wäschestück 10 vollständig in der Behandlungsflüssigkeit 17 eingetaucht. Das Wäschestück 10 bewegt sich mit horizontaler quergerichteter Vorderkante 24 hinter den Klammern 23 her, wenn die Klammern 23 vorzugsweise kontinuierlich vom Förderer 19 in Behandlungsrichtung 11 durch die Behandlungsflüssigkeit 17 hindurchgezogen wird.

Die Behandlungsflüssigkeit 17 wird im Becken 12 in Schwingungen versetzt. Dazu dienen die außen an den Wandungen des Beckens 12 angeordneten Sonotroden 18, die die Wandungen mit Ultraschall erregen. Die von den Sonotroden 18 angeregten Wandungen des Beckens 12 bringen die Behandlungsflüssigkeit 17 insgesamt zum Schwingen. Durch die Schwingungen der Behandlungsflüssigkeit 17 findet eine Ultraschall-Wäsche der Wäschestücke 10 statt. Weil die Wäschestücke 10 ausgebreitet und freiliegend durch das Becken 12 mit der in Schwingung versetzten Behandlungsflüssigkeit 17 hindurchgezogen werden, kann die schwingende Behandlungsflüssigkeit 17 allseitig Einfluss auf die Wäschestücke 10 nehmen und diese dabei waschen. Unterstützt wird die Waschwirkung noch durch das von den Klammern 23 in Behandlungsrichtung 11 erfolgende Hindurchziehen der Wäschestücke 10 durch die Behandlungsflüssigkeit 17.

Das hier gezeigte Becken 12 ist so bemessen, dass in dieses mehrere mit Abstand aufeinanderfolgende ausgebreitete Wäschestücke 10 im in Wesentlichen flachliegenden Zustand gleichzeitig eingetaucht sind und dadurch zur gleichen Zeit mehrere Wäschestücke 10 mit Ultraschall gewaschen werden können. Damit beim Hindurchziehen durch das Becken 12 die aufeinanderfolgenden Wäschestücke 10 sich nicht berühren oder überlappen, sind die Klammern 23 in einem ausreichenden Abstand am Förderer 19 angeordnet. Insbesondere weisen die Laufwagen 21 einen entsprechend großen Abstand längs der Förderstrecke 20 auf.

Im gezeigten Ausführungsbeispiel befinden sich bis zu vier Wäschestücke 10 gleichzeitig in der Behandlungsflüssigkeit 17. Es ist aber denkbar, das Becken 12 mit einer solchen Länge zu versehen, dass eine geringere oder größere Anzahl aufeinanderfolgender Wäschestücke 10 gleichzeitig durch die in Schwingung versetzte Behandlungsflüssigkeit 17 gezogen werden kann. Auch ist es denkbar, das Becken 12 mit einer solchen Breite zu versehen, dass die Wäschestücke 10 nicht nur aufeinanderfolgen sondern auch nebeneinander, also in mehreren parallelen Bahnen, durch die in Schwingung versetzte Behandlungsflüssigkeit 17 des gleichen Beckens 12 hindurchgezogen werden können.

Nach dem Waschen durch die in Schwingungen versetzte Behandlungsflüssigkeit 17 wird das Wäschestück 10 von den Klammern 23 aus dem Becken 12 herausgehoben und über dem hinteren Rand 16 aus dem Becken 12 herausgezogen. Danach können auf beliebige Weise nachfolgende Behandlungen des jeweiligen Wäschestücks 10 vorgenommen werden.

Die Fig. 2 zeigt ein Ausführungsbeispiel der Erfindung, bei dem das durch Ultraschall in der schwingenden Behandlungsflüssigkeit 17 im Becken 12 gewaschene Wäschestück 10 von den Klammern 23 über die Auflagefläche 28 in die nachfolgende Mangel 25 eingegeben wird. Diese Eingabe kann mit den Klammern 23 erfolgen, die das Wäschestück 10 auch beim Waschen durch die Behandlungsflüssigkeit 17 gezogen haben, weil die Klammern 23 das Wäschestück 10 mit insbesondere ausgebreiteter Vorderkante 24 halten, In Folge der bereits ausgebreiteten Vorderkante 24 kann von den Klammern 23 das Wäschestück 10 direkt an der Einlaufseite 26 in die Mangel 25 eingegeben werden.

Die Auflagefläche 28 kann zum Abtropfen und Vortrocknen des jeweiligen Wäschestücks 10 dienen. Je nach Länge der Auflagefläche 28 kann das Wäschestück 10 vor der Mangel 25 mehr oder weniger von der anhaftenden Behandlungsflüssigkeit 17 aus dem Becken 12 getrennt und vorgetrocknet werden. Um das Vortrocknen zu intensivieren wird die Auflagefläche 28 in Behandlungsrichtung 11 verlängert, insbesondere soweit, dass sie länger ist als in der Fig. 2 gezeigt. Denkbar ist es auch, im Bereich der Auflagefläche 28 Einrichtungen zur Beschleunigung des Trocknens bzw. Vortrocknens vorzusehen. Hierbei kann es sich um Heizstrahler, Druckluftstrahlen und/oder Heißluftstrahlen handeln.

Das im Becken 12 mit Ultraschall gewaschene Wäschestück 10 wird nach dem ggf. erfolgenden Entwässern oder auch Vortrocknen beim anschließenden Eingeben in die Mangel 25 von den Klammern 23 gelöst. Das von den Klammern 23 losgelassene Wäschestück 10 läuft dann mit ausgebreiteter Vorderkante 24 voraus an der Einlaufseite 26 in die Mangel 25. Die leeren Klammern 23 werden auf der endlosen Förderstrecke 20 des jeweiligen Förderers 19 zurücktransportiert zur Beladestation vor dem Becken 10, wo manuell das nächste vereinzelte Wäschestück 10 in zwei benachbarte Klammern 23 eingegeben wird.

Die Fig. 3 zeigt ein Ausführungsbeispiel der erfindungsgemäßen Vorrichtung, das sich von den zuvor beschriebenen Ausführungsbeispielen im Wesentlichen nur dadurch unterscheidet, dass die Wäschestücke 10 in einer anderen Orientierung durch ein Becken 29 bewegt werden. Im Becken 29 befindet sich auch in Schwingung versetzte Behandlungsflüssigkeit 30.

Im gezeigten Ausführungsbeispiel werden die Wäschestücke 10 unter Klammern 31 hängend durch die Behandlungsflüssigkeit 30 im Becken 29 in Behandlungsrichtung 11 hindurchtransportiert. Jedes Wäschestück 10 wird auch hier von zwei Klammern 31 an gegenüberliegenden Eckbereichen einer horizontal ausgerichteten Vorderkante 32 gehalten. Dabei ist die Vorderkante 32 zwischen den beiden Klammern 31 nahezu gestreckt. Die beiden jedes Wäschestück 10 haltenden Klammern 31 folgen in Behandlungsrichtung 11 mit Abstand aufeinander. Dadurch verläuft die vertikale Ebene des jeweiligen ausgebreitet unter den Klammern 31 hängenden Wäschestücks 10 in Behandlungsrichtung 11. Alternativ ist es auch denkbar, die Wäschestücke 10 quer zur Behandlungsrichtung 11 unter den Klammern 31 hängend durch das Becken 29 hindurchzubewegen. Dadurch kann eine größere Anzahl von Wäschestücken 10 gleichzeitig im Becken 29 von der durch Ultraschall in Schwingung versetzten Behandlungsflüssigkeit 17 gewaschen werden. Der Abstand der aufeinanderfolgenden quergerichtet unter den Klammern 31 hängenden Wäschestücke 11 ist dabei so gewählt, dass beim Hindurchbewegen durch die Behandlungsflüssigkeit 17 sich benachbarte Wäschestücke 10 nicht berühren.

Auch bei der in der Fig. 3 gezeigten Vorrichtung sind die Wäschestücke 10 mit den Klammern 31 vollständig in der Behandlungsflüssigkeit 30 eingetaucht. In Folge der unter den Klammern 31 hängenden Wäschestücke 10 ist der Pegel der Behandlungsflüssigkeit 30 im Becken 29 höher als bei den in den Fig. 1 und 2 gezeigten Vorrichtungen. Das Becken 29 ist entsprechend tiefer ausgebildet. Die Tiefe entspricht mindestens dem größten unter den Klammern 31 hängenden Wäschestück 10.

Der mit Abstand über dem Becken 29 angeordnete Förderer 33 weist eine umlaufende Förderstrecke 34 auf, die am Anfang und am Ende des Beckens 29 über einen schräg ansteigenden bzw. abfallenden Förderstreckenabschnitt 35 verfügt, Dadurch wird das jeweils unter zwei Klammern 31 hängende Wäschestück 10 am Anfang des Beckens 29 in die Behandlungsflüssigkeit 30 eingetaucht und am Ende des Beckens 29 aus der Behandlungsflüssigkeit 30 herausgezogen.

Das erfindungsgemäße Verfahren läuft mit der Vorrichtung der Fig. 3 genauso ab wie mit der Vorrichtung der Fig. 1 und 2. Nur werden die Wäschestücke 10 im von den Klammern 31 herunterhängenden Zustand von der in Schwingung versetzten Behandlungsflüssigkeit 30 im Becken 29 gewaschen. Auch diese Wäsche findet im Wesentlichen nur durch Ultraschall in der abgesehen von den Schwingungen stillstehenden Behandlungsflüssigkeit 30 statt.

Nachdem die Wäsche in der in Schwingung versetzten Behandlungsflüssigkeit 30 durch Ultraschall gewaschen worden ist, wird sie aus der Behandlungsflüssigkeit 30 im Becken 29 von den Klammern 31 entlang des schräg ansteigenden Förderstreckenabschnitts 35 des Förderers 33 hoch bewegt und der jeweiligen nachfolgenden Behandlung zugeführt.

Die durch Ultraschall gewaschene Wäschestücke 10 können einzeln von den Klammern 31 in eine Mangel 25 oder eine sonstige Einrichtung zum Glätten eingegeben werden. Dabei kann es an unter den Klammern 31 hängenden Wäschestücken 10 vorgesehen sein, durch einen entsprechenden Verlauf der Förderstrecke 34 die Klammern 31 mit den davon gehaltenen Wäschestücken 10 so zu orientieren, dass eine direkte Eingabe in die Mangel 25 erfolgen kann, ohne dass die Wäschestücke 10 von den Klammern 31 an andere Klammern übergeben werden müssen.

Denkbar ist es auch, zwischen dem Becken 29 und der Mangel Weiterbehandlungen der Wäschestücke 10 vorzunehmen, beispielsweise ein Entwässern und/oder ein Vortrocknen. Dieses kann auf die gleiche Weise geschehen, wie zuvor im Zusammenhang mit dem Ausführungsbeispiel der Fig. 1 und 2 erläutert.

Die Erfindung eignet sich auch zum Behandeln, insbesondere Waschen, von anderer Wäsche, wie bahnförmigen Wäschestücken, insbesondere Wäsche- bzw. Handtuchrollen. In diesem Falle wird das Wäschestück als Bahn durch die in Schwingung versetzte Behandlungsflüssigkeit im Becken hindurchgezogen und dabei von der schwingenden Behandlungsflüssigkeit gewaschen, insbesondere einer Ultraschall-Wäsche unterzogen. Die Bahn wird dabei von einer vor dem Becken angeordneten Rolle abgezogen, durch Umlenkrollen durch die in Schwingung versetzte Behandlungsflüssigkeit im Becken geführt, aus dem Becken herausgeleitet und nach einem ggf. erfolgenden Trocknen, insbesondere Vortrocknen, in einer Mangel oder dergleichen geglättet. Das gewaschene und geglättete bahnförmige Wäschestück wird hinter der Mangel wieder auf eine Rolle aufgewickelt.

### Bezugszeichenliste:

- 10: Wäschestück
- 11: Behandlungsrichtung
- 12: Becken
- 13: Boden
- 14: Längsseitenwand
- 15: Querseitenwand
- 16: Rand
- 17: Behandlungsflüssigkeit
- 18: Sonotrode
- 19: Förderer
- 20: Förderstrecke
- 21: Laufwagen
- 22: Haltestange
- 23: Klammer
- 24: Vorderkante
- 25: Mangel
- 26: Einlaufseite
- 27: Mangelmulde
- 28: Auflagefläche
- 29: Becken
- 30: Behandlungsflüssigkeit
- 31: Klammer
- 32: Vorderkante
- 33: Förderer
- 34: Förderstrecke
- 35: Förderstreckenabschnitt

## Patentansprüche

1. Verfahren zur Behandlung, insbesondere zur Nassbehandlung, von Wäsche, wobei die Wäsche durch Bewegung in einer Behandlungsflüssigkeit (17, 30) in einem Becken (12, 29) gewaschen wird, wobei die Wäsche mindestens teilweise von in Schwingung versetzter Behandlungsflüssigkeit (17, 30) gewaschen wird, **dadurch gekennzeichnet, dass** die Wäschestücke (10) einzeln mindestens teilweise ausgebreitet an mindestens einer Klammer (23, 31) und im frei liegenden und ganz in die Behandlungsflüssigkeit (17, 30) eingetauchten Zustand durch die in Schwingung versetzte Behandlungsflüssigkeit (17, 30) hindurchbewegt werden.

2. Verfahren nach Anspruch 1, **dadurch gekennzeichnet, dass** die Behandlungsflüssigkeit (17, 30) in mindestens einem unbewegten Becken (12, 29) in Schwingung versetzt wird.

3. Verfahren nach Anspruch 1 oder 2, **dadurch gekennzeichnet, dass** die Behandlungsflüssigkeit (17, 30) durch Druckwellen, die vorzugsweise durch Ultraschall erzeugt werden, in Schwingung versetzt wird, insbesondere durch eine Anregung von mindestens einer in Schwingung und/oder Vibration versetzten Wandung des Beckens (12, 29).

4. Verfahren nach einem der vorhergehenden Ansprüche, **dadurch gekennzeichnet, dass** Wäsche im mindestens größtenteils ausgebreiteten Zustand durch die in Schwingung versetzte Behandlungsflüssigkeit (17, 30) hindurchbewegt wird, vorzugsweise kontinuierlich,

5. Verfahren nach einem der vorhergehenden Ansprüche, **dadurch gekennzeichnet, dass** Wäschestücke (10) einzeln im mindestens teilweise ausgebreiteten Zustand an zwei benachbarte Eckbereiche einer Kante des jeweiligen Wäschestücks (10) haltenden Klammern (23, 31) im ganz in die Behandlungsflüssigkeit (17, 30) eingetauchten Zustand durch die in Schwingung versetzte Behandlungsflüssigkeit (17, 30) hindurchbewegt werden.

6. Verfahren nach einem oder mehreren der Ansprüche 1 bis 5, **dadurch gekennzeichnet, dass** die Wäschestücke (10) einzeln mit benachbarten Eckbereichen einer Kante mindestens teilweise ausgebreitet an Klammern (23, 31) gehalten und durch die Behandlungsflüssigkeit (17, 30) hindurchgezogen werden.

7. Verfahren nach einem der vorhergehenden Ansprüche, **dadurch gekennzeichnet, dass** die an einzelnen Klammern (23, 31) gehaltenen Wäschestücke (10) von den Klammern (23, 31) einer Einrichtung zum Glätten der Wäschestücke (10), vorzugsweise einer Mangel (25), zugeführt werden.

8. Verfahren nach einem der vorhergehenden Ansprüche, **dadurch gekennzeichnet, dass** die Wäschestücke (10) nach dem Waschen von den Klammern (23, 31) einzeln durch bzw. über eine Entwässerungs- und/oder Trockenstrecke bewegt werden und im Anschluss daran die ausgebreiteten Wäschestücke (10) einzeln von denselben Klammern (23, 31) der Einrichtung zum Glätten der Wäschestücke (10), insbesondere der Mangel (25), zugeführt werden.

9. Vorrichtung zur Nassbehandlung von Wäschestücken (10), mit einem Behälter für Behandlungsflüssigkeit (17, 30), in dem mindestens ein Waschen der Wäschestücke (10) erfolgt, wobei der Behälter als mindestens ein unbewegtes Becken (12, 29) ausgebildet ist, dem Becken (12, 29) mindestens ein Mittel zur Erzeugung von Schwingungen in der Behandlungsflüssigkeit (17, 30, 43) zugeordnet ist und mindestens ein Förderer (19, 33) zum Hindurchbewegen der Wäschestücke (10) durch die Behandlungsflüssigkeit (17, 30, 43) im Becken (12, 29) vorgesehen ist **dadurch gekennzeichnet, dass** der mindestens eine Förderer (19, 33) die Wäsche einzeln in einem mindestens teilweise ausgebreiteten Zustand in der Behandlungsflüssigkeit hindurchbewegt, und verfahrbare Klammern (23, 31) aufweist zum Halten der Wäschestücke (10).

10. Vorrichtung nach Anspruch 9, **dadurch gekennzeichnet, dass** das mindestens eine Mittel zur Erzeugung von Schwingungen der Behandlungsflüssigkeit (17, 30) von wenigstens einer Sonotrode (18), vorzugsweise Ultraschallschwinger, gebildet ist, wobei die oder jede Sonotrode (18) bzw. Ultraschallschwinger bevorzugt mindestens einer Wandung des Beckens (12, 29) zugeordnet sind zur Anregung der mindestens einen Wandung des Beckens (12, 29) und eine dadurch erfolgende Erzeugung von Schwingungen in der Behandlungsflüssigkeit (17, 30).

11. Vorrichtung nach Anspruch 9 oder 10, **dadurch gekennzeichnet, dass** der mindestens eine Förderer (19, 33) mehrere verfahrbare Klammerpaare aufweist, wobei jedes Klammerpaar zum Halten gegenüberliegender Eckbereiche einer Kante eines einzelnen Wäschestücks (10) ausgebildet ist.

12. Vorrichtung nach einem der Ansprüche 9 bis 11, **dadurch gekennzeichnet, dass** die Klammern (23, 31) im in der Behandlungsflüssigkeit (17, 30) eingetauchten Zustand in Behandlungsrichtung (11) durch die Behandlungsflüssigkeit (17, 30) im Becken (12, 29) hindurchbewegbar sind, vorzugsweise von wenigstens einem Förderer (19, 33), der insbesondere als umlaufender Förderer (19, 33) ausgebildet ist.

13. Vorrichtung nach einem der Ansprüche 9 bis 12, **dadurch gekennzeichnet, dass** dem Becken (12, 29) mindestens eine Mangel (25) oder eine sonstige Einrichtung zum Glätten der Wäschestücke (10) nachgeordnet ist und der mindestens eine Förderer (19, 33) ausgebildet ist zum von den Klammern (23, 31) erfolgenden Zuführen gewaschener Wäschestücke (10) zur Mangel (25) oder einer sonstigen Einrichtung zum Glätten der Wäschestücke (10).

## Claims

1. Method for the treatment, in particular for the wet treatment, of laundry, wherein the laundry is washed by being moved in a treatment liquid (17, 30) in a basin (12, 29), wherein the laundry is washed at least to some extent by oscillating treatment liquid (17, 30), **characterized in that** the items of laundry (10) are moved through the oscillating treatment liquid (17, 30) individually in a state in which they are spread out at least to some extent on at least one clip (23, 31) and hang freely and are completely immersed in the treatment liquid (17, 30).

2. Method according to Claim 1, **characterized in that** the treatment liquid (17, 30) is made to oscillate in at least one stationary basin (12, 29).

3. Method according to Claim 1 or 2, **characterized in that** the treatment liquid (17, 30) is made to oscillate by pressure waves generated preferably by ultrasound, in particular by the excitement of at least one wall of the basin (12, 29) which is made to oscillate and/or vibrate.

4. Method according to one of the preceding claims, **characterized in that** the laundry is moved, preferably continuously, through the oscillating treatment liquid (17, 30) in a state in which it is spread out at least for the most part.

5. Method according to one of the preceding claims, **characterized in that** items of laundry (10) are moved through the oscillating treatment liquid (17, 30) individually in a state in which they are spread out at least to some extent on two clips (23, 31), which retain adjacent corner regions of one edge of the respective item of laundry (10), and are completely immersed in the treatment liquid (17, 30).

6. Method according to one or more of Claims 1 to 5, **characterized in that** the items of laundry (10) are retained on clips (23, 31), individually, by way of adjacent corner regions of one edge, in a state in which they are spread out at least to some extent and pulled through the treatment liquid (17, 30).

7. Method according to one of the preceding claims, **characterized in that** the items of laundry (10) retained on individual clips (23, 31) are fed by the clips (23, 31) to a device for pressing the items of laundry (10), preferably to a mangle (25).

8. Method according to one of the preceding claims, **characterized in that**, once washed, the items of laundry (10) are moved individually by the clips (23, 31) through, or via, a water-removal and/or drying route and then the spread-out items of laundry (10) are fed individually, by the same clips (23, 31) to the device for pressing the items of laundry (10), in particular to the mangle (25).

9. Apparatus for the wet treatment of items of laundry (10), having a tank for treatment liquid (17, 30), at least one procedure for washing the items of laundry (10) taking place in said tank, wherein the tank is designed in the form of at least one stationary basin (12, 29), the basin (12, 29) is assigned at least one means for generating oscillations in the treatment liquid (17, 30, 43), and at least one conveyor (19, 33) is provided in order to move the items of laundry (10) through the treatment liquid (17, 30, 433) in the basin (12, 29), **characterized in that** the at least one conveyor (19, 33) moves the laundry individually through the treatment liquid in a state in which it is spread out to at least some extent, and it has displaceable clips (23, 31) for retaining the items of laundry (10).

10. Apparatus according to Claim 9, **characterized in that** the at least one means for generating oscillations in the treatment liquid (17, 30) is formed by at least one sonotrode (18), preferably an ultrasonic oscillator, wherein the or each sonotrode (18) or ultrasonic oscillator is assigned preferably to at least one wall of the basin (12, 29), in order to excite the at least one wall of the basin (12, 29) and therefore generate oscillations in the treatment liquid (17, 30).

11. Apparatus according to Claim 9 or 10, **characterized in that** the at least one conveyor (19, 33) has a plurality of displaceable pairs of clips, wherein each pair of clips is designed for retaining opposite corner regions of one edge of an individual item of laundry (10).

12. Apparatus according to one of Claims 9 to 11, **characterized in that** the clips (23, 31) can be moved in a treatment direction (11) through the treatment liquid (17, 30) in the basin (12, 29) in a state in which they are immersed in the treatment liquid (17, 30), said movement preferably being executed by at least one conveyor (19, 33), which is designed in particular in the form of a circulating conveyor (19, 33).

13. Apparatus according to one of Claims 9 to 12, **characterized in that** at least one mangle (25) or some other device for pressing the items of laundry (10) is arranged downstream of the basin (12, 29) and the at least one conveyor (19, 33) is designed in order to feed washed items of laundry (10), by way of the clips (23, 31), to the mangle (25) or some other device for pressing the items of laundry (10).

## Revendications

1. Procédé de traitement, en particulier de traitement humide, de linge, le linge étant lavé par déplacement dans un liquide de traitement (17, 30) dans un bac (12, 29), le linge étant lavé au moins en partie par le liquide de traitement (17, 30) soumis à des vibrations, **caractérisé en ce que** les articles à laver (10) sont déplacés individuellement sous forme au moins en partie étendue sur au moins une pince (23, 31) et à l'état libre et complètement immergé dans le liquide de traitement (17, 30) à travers le liquide de traitement (17, 30) soumis aux vibrations.

2. Procédé selon la revendication 1, **caractérisé en ce que** le liquide de traitement (17, 30) est soumis à des vibrations dans au moins un bac immobile (12, 29).

3. Procédé selon la revendication 1 ou 2, **caractérisé en ce que** le liquide de traitement (17, 30) est soumis à des vibrations par des ondes de pression qui sont générées de préférence par ultrasons, en particulier par excitation d'au moins une paroi du bac (12, 29) soumise à des vibrations et/ou des oscillations.

4. Procédé selon l'une quelconque des revendications précédentes, **caractérisé en ce que** du linge est déplacé dans l'état au moins étendu en majeure partie à travers le liquide de traitement (17, 30) soumis à des vibrations, de préférence en continu.

5. Procédé selon l'une quelconque des revendications précédentes, **caractérisé en ce que** des articles à laver (10) sont déplacés individuellement dans l'état au moins en partie étendu sur deux pinces (23, 31) retenant des régions de coin adjacentes d'un bord de l'article à laver respectif (10) dans l'état complètement immergé dans le liquide de traitement (17, 30) à travers le liquide de traitement (17, 30) soumis aux vibrations.

6. Procédé selon l'une quelconque ou plusieurs des revendications 1 à 5, **caractérisé en ce que** les articles à laver (10) sont retenus individuellement avec des régions de coin adjacentes d'un bord de manière au moins en partie étendue sur des pinces (23, 31) et sont tirés à travers le liquide de traitement (17, 30).

7. Procédé selon l'une quelconque des revendications précédentes, **caractérisé en ce que** les articles à laver (10) retenus au niveau de pinces individuelles (23, 31) sont acheminés par les pinces (23, 31) d'un dispositif de lissage des articles à laver (10), de préférence d'une calandre (25).

8. Procédé selon l'une quelconque des revendications précédentes, **caractérisé en ce que** les articles à laver (10) après le lavage sont déplacés par les pinces (23, 31) individuellement à travers ou pardessus une section d'égouttage et/ou de séchage et ensuite les articles à laver (10)/étendus sont acheminés individuellement par les mêmes pinces (23, 31) du dispositif de lissage des articles à laver (10), en particulier des calandres (25).

9. Dispositif pour le traitement humide d'articles à laver (10), comprenant un récipient pour le liquide de traitement (17, 30), dans lequel au moins un lavage des articles à laver (10) est effectué, le récipient étant réalisé sous forme d'au moins un bac immobile (12, 29), au moins un moyen de génération de vibrations dans le liquide de traitement (17, 30, 43) étant associé au bac (12, 29), et au moins un convoyeur (19, 33) étant prévu pour le déplacement des articles à laver (10) à travers le liquide de traitement (17, 30, 43) dans le bac (12, 29), **caractérisé en ce que** l'au moins un convoyeur (19, 33) déplace le linge individuellement dans un état au moins en partie étendu à travers le liquide de traitement, et présente des pinces déplaçables (23, 31) pour retenir les articles à laver (10).

10. Dispositif selon la revendication 9, **caractérisé en ce que** l'au moins un moyen pour générer des vibrations du liquide de traitement (17, 30) est formé par au moins une sonotrode (18), de préférence un oscillateur à ultrasons, la ou chaque sonotrode (18) ou oscillateur à ultrasons étant associé(e) de préférence à au moins une paroi du bac (12, 29) pour l'excitation de l'au moins une paroi du bac (12, 29) et pour une génération résultante de vibrations dans le liquide de traitement (17, 30).

11. Dispositif selon la revendication 9 ou 10, **caractérisé en ce que** l'au moins un convoyeur (19, 33) présente plusieurs paires de pinces déplaçables, chaque paire de pinces étant réalisée pour retenir des régions de coin opposées d'un bord d'un article à laver individuel (10).

12. Dispositif selon l'une quelconque des revendications 9 à 11, **caractérisé en ce que** les pinces (23, 31), dans l'état immergé dans le liquide de traitement (17, 30), peuvent être déplacées dans la direction de traitement (11) à travers le liquide de traitement (17, 30) dans le bac (12, 29), de préférence par au moins un convoyeur (19, 33), qui est réalisé en particulier en tant que convoyeur périphérique (19, 33).

13. Dispositif selon l'une quelconque des revendications 9 à 12, **caractérisé en ce qu'**au moins une calandre (25) ou un autre dispositif de lissage des articles à laver (10) est disposé(e) en aval du bac (12, 29), et l'au moins un convoyeur (19, 33) est réalisé pour acheminer les articles à laver (10) lavés, par le biais des pinces (23, 31), à la calandre (25) ou à un autre dispositif de lissage des articles à laver (10).
